# EUROPÄISCHE PATENTSCHRIFT

(11) **EP 0 001 793 B1**
(45) Veröffentlichungstag und Bekanntmachung des Hinweises auf die Patenterteilung: **14.10.1981**
(21) Anmeldenummer: 78101192.9
(22) Anmeldetag: 21.10.1978
(51) Int. Cl.: H01R 39/64

(54) **Endlos drehbare, ein- oder mehrpolige elektrische Leitungskupplung**
Endlessly rotatable single-pole or multi-pole electrical line coupling
Accouplement de lignes, électrique rotatif sans fin uni- ou multipolaire

(30) Priorität: 29.10.1977 DE 2748667
(43) Veröffentlichungstag der Anmeldung: 16.05.1979
(73) Patentinhaber: Hugo Kern und Liebers GmbH & Co. Platinen- und Federnfabrik, D-7230 Schramberg 11 (DE)
(72) Erfinder: Heyde, Rudolf, D-7541 Straubenhardt 4 (DE)
(74) Vertreter: Patentanwälte Westphal, Buchner, Mussgnug Neunert, Göhring

## Beschreibung

Die Erfindung betrifft eine endlos drehbare elektrische Leitungskupplung mit einem oder mehreren Kontaktpolen, die jeweils axial festgelegte, in Radialebenen angeordnete, ringförmige, gegeneinander verdrehbare und einander berührende Kontaktscheiben aufweisen, wobei jeweils eine Kontaktscheibe zur Erzeugung des axialen Kontaktdruckes radial aufgeschnitten und schraubenförmig aufgebogen ist und jeweils eine von einer der Kontaktscheiben radial nach außen und eine von einer anderen der Kontaktscheiben radial nach innen ragende Anschlußfahne vorgesehen sind.

Eine solche elektrische Leitungskupplung ist aus der US-A 2 138 631 bekannt. Diese bekannte Leitungskupplung weist zwei Kontaktpole auf. Die beiden Kontaktpole bestehen jeweils aus einer ersten ebenen, ringförmig geschlossenen Kontaktscheibe und einer zweiten schraubenförmig aufgebogenenfedernden Kontaktscheibe. Die federnden zweiten Kontaktscheiben der beiden Kontaktpole sind an den einander axial zugewandten Seiten der ersten Kontaktscheiben angeordnet und ein zwischen die federnden zweiten Kontaktscheiben der beiden Kontaktpole eingesetzter isolierender Ring dient zur axialen Abstützung dieser federnden Kontaktscheiben. Aufgrund dieser gegenseitigen axialen Abstützung der federnden Kontaktscheiben kann die Leitungskupplung nur zweipolig ausgebildet sein. Der komplizierte Aufbau dieser Leitungskupplung führt zu hohen Herstellungs- und Montagekosten. Die Kontaktscheiben der beiden Kontaktpole liegen mit ihrer gesamten Kreisringfläche berührend aneinander an, so daß sich ein großer Reibungswiderstand ergibt und die Leitungskupplung schwer drehbar ist.

Aus der US-A 1 596 557 ist eine endlos drehbare elektrische Leitungskupplung mit zwei Kontaktpolen bekannt, bei der jeder Kontaktpol aus zwei ebenen ringförmigen Kontaktscheiben besteht. Der Kontaktdruck wird jeweils durch eine zusätzlich eingelegte federnde Scheibe erzeugt. Diese zusätzliche federnde Scheibe bedeutet eine erhöhten Konstruktionsaufwand. Die mit ihrer gesamten Kreisringfläche miteinander in Berührung stehenden Kontaktscheiben erzeugen eine hohe Reibung, so daß die Leitungskupplung schwer drehbar ist. In der US-A 1 596 557 ist die Leitungskupplung mit zwei Kontaktpolen ausgeführt. Eine mehrpolige Ausführung wäre an sich ebenfalls möglich, der Aufwand hierfür ist jedoch beträchtlich, da für jede Polzahl eine gesonderte Ausführung der Leitungskupplung notwendig ist.

Der Erfindung liegt die Aufgabe zugrunde, eine besonders einfache und damit preisgünstig herstellbare Leitungskupplung zu schaffen, die in beliebiger Polzahl ausgeführt sein kann.

Diese Aufgabe wird bei einer Leitungskupplung der eingangs genannten Gattung erfindungsgemäß dadurch gelöst, daß jeder Kontaktpol zwei in axialem Abstand parallel zueinander angeordnete und miteinander elektrisch leitend verbundene erste Kontaktscheiben aufweist, zwischen die die zweite Kontaktscheibe eingesetzt ist, und daß die Kontaktpole selbständige Einheiten sind, die gegeneinander isoliert axial auf einem isolierenden, die nach innen ragenden Anschlußfahnen festgelegt aufnehmenden Schaft aneinander fügbar sind.

Vorteilhafte Ausführungsformen und Weiterbildungen der Erfindung sind in den Unteransprüchen angegeben.

Die erfindungsgemäße Leitungskupplung ist außerordentlich einfach aufgebaut. Die Kontaktpole bestehen aus ringscheibenförmigen Schleifkontakten, die als einfache Stanzteile herstellbar sind. Die schraubenförmig aufgebogenen zweiten Kontaktscheiben, die den Kontaktdruck erzeugen, stützen sich in beiden axialen Richtungen an den doppelt ausgeführten ersten Kontaktscheiben ab. Dadurch ist kein Gehäuse notwendig, das die axiale Abstützung der Kontaktpole zur Aufnahme des Kontaktdruckes übernimmt.

Jeder Kontaktpol stellt eine selbständige Einheit dar, so daß die Kontaktpole in jeder gewünschten Anzahl axial aneinandergefügt werden können, um eine mehrpolige Leitungskupplung herzustellen. Die Anzahl der Pole ist dabei nur dadurch begrenzt, daß die elektrischen Anschlußleitungen zu den nach innen ragenden Anschlußfahnen sämtlicher Kontaktpole axial innerhalb dieser Kontaktpole geführt werden müssen. Die Herstellung von Leitungskupplungen unterschiedlicher Polzahl wird erheblich verbilligt, da Leitungskupplungen jeder gewünschten Polzahl aus denselben Kontaktpoleinheiten zusammengesetzt werden können. Lediglich der die Kontaktpole zentrierende und axial zusammenhaltende, sowie die inneren Anschlußleitungen trennende Schaft muß der bestimmten Polzahl angepaßt sein.

Da die Kontaktpole den gesamten Kontaktdruck aufnehmen und auch die gesamte Lagerung für die Drehbewegung der Kontaktpole bilden, kann die gesamte Leitungskupplung mit einem Minimum an lsolationsmaterial und damit an kostspieligem Kunststoff auskommen. Im Mindestfalle muß nur der die Kontaktpole tragende und zentrierende Schaft sowie die zwischen den einzelnen Kontaktpoleinheiten erforderliche elektrische Isolierung aus Kunststoff hergestellt sein. Die gesamte Leitungskupplung kann daher auch mit sehr geringen axialen und radialen Abmessungen gebaut werden.

Da die federnde zweite Kontaktscheibe in beiden axialen Richtungen mit den zwei ersten Kontaktscheiben in Berührung steht, ergibt sich eine große Kontaktfläche. Aufgrund dieser großen Kontaktfläche genügt ein verhältnismäßig geringer Kontaktdruck, um den erforderlichen geringen elektrischen Übergangswiderstand zu erzielen. Dieser geringe Kontaktdruck hat eine geringe Reibung und damit eine leicht gängige Drehung der Leitungskupplung zur Folge. Diese geringe Reibung und Leichtgängigkeit wird insbesondere noch verbessert, wenn in bevorzugter Ausführungsform die ersten Kontaktscheiben eine vorstehende Ringsicke aufweisen, mit welcher die zweite Kontaktscheibe in Berührung steht. Die beidseitige Berührung der zweiten Kontaktscheibe über den gesamten Kreisumfang der Ringsicke ergibt eine ausreichend große Kontaktfläche und reduziert die Reibung erheblich. Die Verwendung einer aufgebogenen federnden Kontaktscheibe, die mit einer Kontaktscheibe mit Ringsicke in Berührung steht, ist für drehbare elektrische Kupplungen an sich aus der FR-A 485 520 vorbekannt.

Im folgenden wird ein in der Zeichnung dargestelltes Ausführungsbeispiel der Erfindung näher erläutert. Es zeigen
Fig. 1: eine Aufsicht auf die eine von zwei ersten Kontaktscheiben der Leitungskupplung gemäß dem Schnitt X-X in Fig. 2,
Fig. 2: eine Seitenansicht der ersten Kontaktscheiben,
Fig. 3: eine Aufsicht auf die zweite Kontaktscheibe,
Fig. 4: eine Seitenansicht der zweiten Kontaktscheibe,
Fig. 5: eine Draufsicht auf den aus der ersten und der zweiten Kontaktscheibe zusammengesetzten Kontaktpol,
Fig. 6: einen Axialschnitt durch eine einpolige Einheit der Leitungskupplung gemäß der Linie XV-XV in Fig. 7 und
Fig. 7: eine Draufsicht auf die einpolige Einheit der Leitungskupplung.

Eine mehrpolige Leitungskupplung wird aus einzelnen gesonderten einpoligen Kupplungseinheiten zusammengesetzt, von denen eine in den Fig. 6 und 7 dargestellt ist.

Die Kupplungseinheit weist zwei erste Kontaktscheiben 34" auf, die durch einen Steg 66" miteinander verbunden und in einem axialen Abstand gehalten sind. Die beiden Kontaktscheiben 34" können zusammen mit dem Steg 66" und einer radial nach außen ragenden Anschlußfahne 38" als ein einstückiges Stanzteil hergestellt werden. Es ist dann nur notwendig, den Steg 66" U-förmig abzubiegen, um die beiden Kontaktscheiben 34" in die gewünschte Lage zu bringen.

Zwischen die beiden ersten Kontaktscheiben 34" wird eine zweite Kontaktscheibe 36" gebracht, die in den Figuren 3 und 4 dargestellt ist und mit jeweils gegen die zweite Kontaktscheibe 36" vorstehenden Ringsicken 42" der ersten Kontaktscheiben 34" in Berührung steht. Die zweite Kontaktscheibe 36" ist längs eines radialen Schlitzes 44" aufgeschnitten und in unbelastetem Zustand schraubenförmig aufgebogen. Durch das Einlegen zwischen die ersten Kontaktscheiben 34" wird die zweite Kontaktscheibe 36" in eine ebene Form gepreßt, wodurch sich der erforderliche axiale Kontaktdruck ergibt. Die Ringsicken 42" ergeben dabei eine linienförmige Berührung geringer Reibung. Es ist aber ebenso möglich, wie insbesondere aus Fig. 4 deutlich wird, zwei solche radial aufgetrennte und schraubenförmig aufgebogene Kontaktscheiben axial aneinander anzuschließen, so daß sich eine Kontaktscheibe mit zwei Schraubenwindungen ergibt. Die beiden schraubenförmig aufgebogenen Kontaktscheiben können miteinander verlötet oder verschweißt werden, es ist aber auch möglich, eine Kontaktscheibe 36" mit zwei Schraubenwindungen als ein Stück herzustellen, Die zweite Kontaktscheibe 36" weist eine radial nach innen ragende Anschlußfahne 40" auf.

Den aus den beiden ersten Kontaktscheiben 34" und der zweiten Kontaktscheibe 36" zusammengesetzten Kontaktpol zeigt Fig. 5. Dieser zusammengesetzte Kontaktpol wird in ein Kunststoffgehäuse 10" eingeschnappt, dessen Form aus Fig. 6 ersichtlich ist. Das Ge₋ häuse 10" besteht aus einem zylindrischen Mantelteil 12", dessen Innendurchmesser im wesentlichen dem Äußendurchmesser der ersten Kontaktscheiben 34" entspricht. An einem axialen Ende weist der zylindrische Mantelteil 12" einen inneren Bund 68" auf, der die Kontaktscheibe 34" isolierend abdeckt.

Von diesem Bund 68" ragen drei axiale Vorsprünge 70" vor, die kreissegmentförmig ausgebildet und im Winkel gegeneinander versetzt auf einem Kreis mit gegenüber dem Mantelteil 12" etwas verringertem Durchmesser angeordnet sind. Diese Vorsprünge 70" sind in das axial andere Ende des zylindrischen Mantels 12" eines anschließenden Gehäuses 10" einführbar. Auf diese Weise können mehrere Gehäuse 10" koaxial aneinander anschließend zusammengesteckt werden, wobei die Vorsprünge 70" eines Gehäuses jeweils die zweite der ersten Kontaktscheiben 34" des anschließenden Gehäuses 10" führen. Der zylindrische Mantelteil 12" weist eine sich über die gesamte axiale Länge des Mantelteils 12" erstreckende radial vorspringende Aufnahme 72" auf, die beim Einsetzen des aus den Kontaktscheiben 34" und 36" zusammengesetzten Kontaktpols den Steg 66" aufnimmt.

Weiter befinden sich an dem dem Bund 68" entgegengesetzten axialen Ende des zylindrischen Mantelteils 12" zwei nach innen ragende Kragen 74". Diese Kragen 74" erstrecken sich in entgegengesetzter Umfangsrichtung von der Aufnahme 72" so weit, daß sie zusammen den halben Umfang des Mantelteils 12" einnehmen. Die radiale Höhe der Kragen 74" nimmt mit zunehmenden Abstand von der Aufnahme 72" ab. Außerdem sind die Kragen 74" axial gegen das Ende des zylindrischen Mantelteils 12" nach außen abgeschrägt. Diametral zu der Aufnahme 72" is in dem zylindrischen Mantelteil 12" angrenzend an den Bund 68" ein in Umfangsrichtung verlaufender Schlitz 76" vorgesehen. Die Breite dieses Schlitzes 76" in Umfangsrichtung und seine axiale Höhe sind der Anschlußfahne 38" angepaßt. Im Bereich dieses Schlitzes 76" ist am Außenumfang des Bundes 68" eine Aussparung 78" vorgesehen.

Zum Einsetzen des aus den ersten Kontaktscheiben 34" und der zweiten Kontaktscheibe 36" zusammengesetzten Kontaktpols wird dieser schräg in das Gehäuse 10" eingeführt. Die nach außen ragende Anschlußfahne 38" wird dabei in den Schlitz 76" eingeschoben, was durch die Aussparung 78" begünstigt wird. Ist die Anschlußfahne 38" vollständig in den Schlitz 76" eingeschoben, dann wird der Kontaktpol unter Druck hinter die Kragen 74" eingeschnappt, was durch deren Abschrägung begünstigt wird.

Da das Gehäuse 10" in einem Stück aus Kunststoff gespritzt ist und die Kontaktscheiben 34" und 36" nur zusammengesetzt und eingeschnappt werden müssen, ergibt sich eine äußerst einfache, völlig niet- und schraubfreie Montage der Leitungskupplung.

Die in Fig. 6 und 7 dargestellte Leitungskupplung bildet ein einpoliges Bauelement. Mit Hilfe der Vorsprünge 70" können mehrere solcher Bauteile axial aneinandergefügt werden, um eine Leitungskupplung mit der gewünschten Polzahl zu erhalten. In die zusammengefügten Bauteile wird ein Schaft eingesetzt, der sämtliche Kontaktpole durchsetzt und eine der vorgesehenen Polzahl entsprechende Anzahl von axialen Trennwänden aufweist. Die Trennwände unterteilen den Innenraum in axiale Teilräume und verhindern sicher eine Berührung der zu den verschiedenen Anschlußfahnen 40" geführten Pole des einen Endes der elektrischen Leitung. In jeden der Teilräume ragt höchstens eine Anschlußfahne 40". Der Schaft 18" hält die zusammengefügten Gehäuse 10" z.B. durch einen radialen Vorsprung an seinem einen und einen Sprengring an seinem anderen axialen Ende in axialer Richtung zusammen und zentriert sie radial.

In einer Abwandlung kann auch der U-förmig abgebogene Steg 66" als Anschlußfahne aus dem Gehäuse herausgeführt werden, so daß eine gesonderte Anschlußfahne 38" entfallen kann.

## Patentansprüche

1. Endlos drehbare. elektrische Leitungskupplung mit einem oder mehreren Kontaktpolen, die jeweils axial festgelegte, in Radialebenen angeordnete, ringförmige, gegen einander verdrehbare und einander berührende Kontaktscheiben (34", 36") aufweisen, wobei jeweils eine Kontaktscheibe (36") zur Erzeugung des axialen Kontaktdruckes radial aufgeschnitten und schraubenförmig aufgebogen ist und jeweils eine von einer der Kontaktscheiben radial nach außen und eine von einer anderen der Kontaktscheiben radial nach innen ragende Anschlußfahne (38", 40") vorgesehen sind, dadurch gekennzeichnet, daß jeder Kontaktpol zwei in axialem Abstand parallel zueinander angeordnete und miteinander elektrisch leitend verbundene erste Kontaktscheiben (34") aufweist, zwischen die die zweite Kontaktscheibe (36") eingesetzt ist, und daß die Kontaktpole selbständige Einheiten sind, die gegeneinander isoliert axial auf einem isolierenden, die nach innen ragenden Anschlußfahnen (40") festgelegt aufnehmenden Schaft aneinander fügbar sind.

2. Leitungskupplung nach Anspruch 1, dadurch gekennzeichnet, daß die ersten Kontaktscheiben (34") eine vorstehende Ringsicke (42") aufweisen, mit welcher die zweite Kontaktscheibe (36") in Berührung steht.

3. Leitungskupplung nach Anspruch 1, dadurch gekennzeichnet, daß zwei oder mehrere schraubenförmig aufgebogene Kontaktscheiben zu einer mehrere Schraubenwindungen umfassenden zweiten Kontaktscheibe (36") miteinander verbunden sind.

4. Leitungskupplung nach Anspruch 1, dadurch gekennzeichnet, daß die zwei ersten Kontaktscheiben (34") jedes Kontaktpoles durch einen U-förmig gebogenen Steg (66") miteinander verbunden und als einstückiges Stanzteil ausgebildet sind.

5. Leitungskupplung nach Anspruch 4, dadurch gekennzeichnet, daß der U-förmige Steg (66") die Anschlußfahne der ersten Kontaktscheibe (34") bildet.

6. Leitungskupplung nach einem der vorhergehenden Ansprüche, dadurch gekennzeichnet, daß die ersten Kontaktscheiben (34") mit der eingesetzten zweiten Kontaktscheibe (36") in ein jeweils nur einen Kontaktpol aufnehmendes Gehäuse (10") eingeschnappt sind.

7. Leitungskupplung nach Anspruch 6, dadurch gekennzeichnet, daß die Gehäuse (10") beim axialen Aneinanderfügen mittels Vorsprüngen (70") an ihrem einen axialen Ende in das andere Ende des anschließenden Gehäuses eingreifen.

## Revendications

1. Prolongateur électrique tournant sans fin, doté d'un ou de plusieurs pôles de contact qui comportent respectivement des disques de contact (34", 36") annulaires, disposés dans des plans radiaux, et calés en position dans le sens coaxial, qui sont en contact respectivement entre eux, l'un des disques de contact (36") étant fondu dans le sens radial et déplié en hélice afin de fournir la pression de contact axiale, tandis qu'il est prévu une plage de raccordement (38") se détachant de l'un des disques de contact en faisant saillie radialement vers l'extérieur, et une plage de raccordement (40") se détachant d'un autre des disques de contact en faisant saillie radialement vers l'intérieur, caractérisé en ce que chaque pôle de contact comporte deux premiers disques de contact (34") disposés parallèlement entre eux à une certaine distance axiale l'un de l'àutre et reliés électriquement l'un à l'autre, entre lesquels est inséré le deuxième disque de contact (36"), et en ce que les pôles de contact sont des unités indépendantes qui, isolées l'une par rapport à l'autre, peuvent être assemblées axialement sur une tige isolante qui reçoit en les fixant en place les plages de raccordement (40") qui font saillie vers l'intérieur.

2. Prolongateur selon la revendication 1, caractérisé en ce que les premiers disques de contact (34") comportent une moulure annulaire (42") formant saillie avec laquelle le deuxième disque de contact (36") est en contact.

3. Prolongateur selon la revendication 1, caractérisé en ce qu'au moins deux disques de contact dépliés en hélice sont reliés entre eux pour former un deuxième disque de contact (36") possédant plusieurs spires hélicoïdales.

4. Prolongateur selon la revendication 1, caractérisé en ce que les deux premiers disques de contact (34") de chaque pôle de contact sont reliés l'un à l'autre par un pontet (66") recourbé en U et se présentent sous la forme d'un élément découpé en une seule pièce.

5. Prolongateur selon la revendication 4, caractérisé en ce que le pontet (66") en forme de U forme la plage de raccordement du premier disque de contact (34").

6. Prolongateur selon une quelconque des revendications précédentes, caractérisé en ce que l'ensemble formé par les deux premiers disques de contact (34") et le deuxième disque de contact (35") inséré entre eux est engagé par encliquetage dans un corps d'élément (10") ne logeant qu'on seul pôle de contact.

7. Prolongateur selon la revendication 6, caractérisé en ce que les corps d'élément (10") assemblés axialement l'un à l'autre s'engagent dans l'autre extrémité du corps voisin grâce à des saillies (70") prévues à l'une de leurs extrémités axiales.

## Claims

1. An endlessly rotatable electrical line coupling having one or more contact poles which have in each case annular contact discs (34", 36") which are secured axially, are disposed in radial planes, may be rotated relative to one another and bear against one another, one contact disc (36") being split radially and bent helically in each case in order to produce the axial contact pressure and a connecting lug (38") projecting radially outwards from one of the contact discs and a connecting lug (40") projecting radially inwards from another of the contact discs being provided in each case, characterized in that each contact pole has two first contact discs (34") which are disposed parallel to one another at an axial distance and are electrically conductively connected to one another and between which the second contact disc (36") is inserted, and in that the contact poles are independent units which may be joined to one another insulated from one another axially on an insulating shaft receiving the inwardly projecting connecting lug (40") in a fixed manner.

2. A line coupling according to Claim 1, characterized in that the first contact discs (34") have a protruding annular bead (42"), with which the second contact disc (36") makes contact.

3. A line coupling according to Claim 1, characterized in that two or more helically bent contact discs are joined to one another to form a second contact disc (36") comprising several helical turns.

4. A line coupling according to Claim 1, characterized in that the two first contact discs (34") of each contact pole are joined to one another by a cross-member (66") bent into a U-shape and are formed integrally as a stamped metal part.

5. A line coupling according to Claim 4, characterized in that the U-shaped cross-member (66") forms the connecting lug of the first contact disc (34").

6. A line coupling according to any one of the preceding Claims, characterized in that the first contact discs (34") together with the inserted second contact disc (36") are snapped into a casing (10") receiving only one contact pole in each case.

7. A line coupling according to Claim 6, characterized in that when joined axially the casings (10") engage in the other end of the adjoining casing by means of projections (70") at one of their axial ends.
